# EUROPÄISCHE PATENTSCHRIFT

(11) **EP 4 443 055 B1**
(45) Veröffentlichungstag und Bekanntmachung des Hinweises auf die Patenterteilung: **17.12.2025**
(21) Anmeldenummer: 24167138.7
(22) Anmeldetag: 28.03.2024
(51) Int. Cl.: F23N 5/20

(54) **VERFAHREN ZUR MINDERUNG DER KOHLENSTOFFMONOXID-EMISSIONEN EINES HEIZGERÄTES, HEIZGERÄT, COMPUTERPROGRAMM UND SPEICHERMEDIUM**
METHOD FOR REDUCING CARBON MONOXIDE EMISSIONS OF A HEATING DEVICE, HEATING DEVICE, COMPUTER PROGRAM AND STORAGE MEDIUM
PROCÉDÉ DE RÉDUCTION DES ÉMISSIONS DE MONOXYDE DE CARBONE D'UN APPAREIL DE CHAUFFAGE, APPAREIL DE CHAUFFAGE, PROGRAMME INFORMATIQUE ET SUPPORT DE STOCKAGE

(30) Priorität: 06.04.2023 DE 102023108851
(43) Veröffentlichungstag der Anmeldung: 09.10.2024
(73) Patentinhaber: Vaillant GmbH, 42859 Remscheid NRW (DE)
(72) Erfinder: Chauvin, David, 44640 LE PELLERIN (FR); Mathieu, Lionel, 44300 NANTES (FR)
(74) Vertreter: Popp, Carsten

(56) Entgegenhaltungen:
- EP-A1- 2 685 168
- EP-A2- 1 923 635

## Beschreibung

Die Erfindung betrifft ein Verfahren zur Minderung der Kohlenstoffmonoxid-Emissionen eines Heizgerätes, ein Heizgerät, ein Computerprogramm und ein Speichermedium.

Heizgeräte zu Verbrennung eines Brenngases, wie Erdgas oder Wasserstoff, bilden in der Regel ein Verbrennungsgemisch aus Brenngas und Verbrennungsluft mit einem vorgegebenen Verbrennungsluftverhältnis (auch als Lambda oder auch Luftzahl bezeichnet) und führen dieses einem Brenner zur Verbrennung zu. Derartige Heizgeräte werden auch als Vormischbrenner bezeichnet. Zur Einstellung eines vorgegebenen Verbrennungsluftverhältnisses sind verschiedene Verfahren bekannt, insbesondere kommen ein pneumatischer und ein elektronischer Gas-Luftverbund zum Einsatz.

EP 2 685 168 A1 offenbart ein Heizgerät mit einem Gasbrenner, wobei ein Gas/Luft-Gemisch mit einem definierten Mischungsverhältnis von Gas und Luft einer Brennkammer des Gasbrenners bereitgestellt wird. Das Mischungsverhältnis von Gas und Luft wird in Abhängigkeit der Brennerlast und der Zeitspanne während derer die Brennerlast unter einer Brennlastschwelle liegt, angepasst.

Beim Betreiben des Heizgerätes kann Kohlenstoffmonoxid entstehen, das eine erhebliche Gesundheitsgefährdung bzw. sogar Lebensgefahr für damit in Kontakt kommende Menschen bedeutet. Daher ist ein Austreten von Kohlenstoffmonoxid in Räumlichkeiten durch das Betreiben des Heizgerätes unbedingt zu vermeiden. Dementsprechend sind häufig auch gesetzliche Vorgaben hinsichtlich der Konzentration von Kohlenstoffmonoxid in einem Raum zu beachten, beispielsweise in einem Bereich von 55 ppm [Parts per Million].

Trotzdem kann ein Entstehen und Austreten von Kohlenstoffmonoxid durch das Betreiben von Heizgeräten in Räumen nicht vollständig ausgeschlossen werden. So kann eine bestimmte Menge Kohlenstoffmonoxid (CO), beispielsweise durch Fertigungstoleranzen und/oder (minimale) Leckagen an der Brennkammer und/oder dem Abgasrohr bzw. durch die Abgasanlage aus dem Strömungsweg des Heizgerätes austreten.

Für den unwahrscheinlichen Fall eines Kumulierens aller bzw. vieler Toleranzen, die ein Austreten von Kohlenstoffmonoxid bewirken, kann ein Auftreten einer zu hohen Konzentration von Kohlenstoffmonoxid in einem Raum, selbst unter Einbeziehung eines regelmäßigen Luftaustausches durch Lüftung, nicht ausgeschlossen werden. Vielmehr kann unter bestimmten Bedingungen, unter denen das Betreiben eines Heizgerätes mit hoher Leistung ist, eine zu hohe Konzentration von Kohlenstoffmonoxid in einem Raum nicht ausgeschlossen werden, wobei in einer Risikoanalyse auch Konzentrationen von mehr als 650 ppm erreicht wurden.

Hiervon ausgehend ist es Aufgabe der Erfindung, ein Verfahren zur Minderung der Kohlenstoffmonoxid-Emissionen eines Heizgerätes, ein Heizgerät und ein Computerprogramm vorzuschlagen, die die geschilderten Probleme des Standes der Technik zumindest teilweise überwindet. Insbesondere soll ein Auftreten einer Konzentration von Kohlenstoffmonoxid größer einem Grenzwert mit Sicherheit vermieden werden.

Zudem soll die Erfindung die Komplexität eines Heizgerätes zumindest nicht wesentlich erhöhen und keine oder nur geringe bauliche Veränderungen an einem Heizgerät erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Minderung der Kohlenstoffmonoxid-Emissionen eines Heizgerätes bei, bei dem eine Zeitdauer eines Überschreitens einer vorgegebenen Leistungsgrenze durch das Heizgerät innerhalb eines unmittelbar zurückliegenden, vorgegebenen Vergleichszeitraumes erfasst wird und bei einem Überschreiten einer vorgegebenen Grenzzeitdauer durch die erfasste Zeitdauer die Leistung des Heizgerätes auf eine vorgegebene geminderte Leistung gesenkt wird.

Das Verfahren kann insbesondere dauerhaft/ permanent während des Betriebs eines Heizgerätes durchgeführt werden. Das Verfahren dient insbesondere einem Absenken des Ausstoßes von Kohlenmonoxid eines Heizgerätes. Dabei soll die Konzentration von Kohlenmonoxid in einem Raum (insbesondere einem Aufstellraum des Heizgerätes) einen vorgegebenen Grenzwert, beispielsweise 55 ppm [Parts per Million], nicht überschreiten.

Bei dem Heizgerät kann es sich um ein beliebiges Heizgerät handeln, das dazu eingerichtet ist, einen kohlenstoffhaltigen Brennstoff zu verbrennen. Das Heizgerät kann insbesondere ein Gasheizgerät sein. Dieses kann eine Fördereinrichtung umfassen, insbesondere ein Gebläse, die einen Massestrom (oder Volumenstrom) Verbrennungsluft fördern kann. Die Verbrennungsluft kann über eine Zuführung Verbrennungsluft zugeführt werden. Ein Gasventil kann dem Massestrom Verbrennungsluft einen, einem vorgegebenen Verbrennungsluftverhältnis entsprechenden, Massestrom Brenngas zusetzen. Das gebildete Verbrennungsgemisch aus Brenngas und Verbrennungsluft kann nun einem, in einer Brennkammer angeordneten, Brenner zugeführt werden. Die Verbrennungsprodukte, bzw. das dabei entstehende Abgas kann über ein internes Abgasrohr des Heizgerätes einer Abgasanlage zugeführt werden. Das Heizgerät kann dabei insbesondere ein wandhängendes Heizgerät und mit Brennwerttechnik sein.

Ein derartiges Heizgerät kann seine Heizleistung an einen Wärmebedarf anpassen, auch als modulieren bezeichnet. Dies kann innerhalb eines, für das Heizgerät vorgegebenen, Modulationsbereiches erfolgen. Um ein häufiges, verschleißförderndes An- und Ausschalten des Brenners zu vermeiden, können moderne Heizgeräte in einem großen Modulationsbereich, beispielsweise von 3,5 kW [Kilowatt] bis 24 kW, betrieben werden.

Es hat sich gezeigt, dass die Konzentration von Kohlenstoffmonoxid in einem, das Heizgerät umgebenden, Raum insbesondere bei sehr hoher Leistung, beispielsweise höher 80 % [Prozent] oder 90% der Nennleistung als Leistungsgrenze deutlich ansteigen kann. Dies kann mit den hohen Masseströmen Abgas, die bei einem Betreiben mit hoher Leistung strömen, und auf mögliche Leckagen in Brennkammer, Abgasrohr und/ oder Abgasanlage wirken, in Verbindung stehen. Mit dem Abgas gelangt auch Kohlenstoffmonoxid in die Raumluft, wobei bei zu geringer Lüftungsrate des Raumes die Konzentration von Kohlenstoffmonoxid in der Raumluft über einen vorgegebenen Grenzwert ansteigen kann und somit gesundheitsgefährdend wäre.

Beispielhaft kann bei einem Aufstellraum des Heizgerätes mit einer Fläche von 6,0 m² [Quadratmeter] und damit einem ungefähren Raumvolumen von 13,8 m³ [Kubikmeter] eine Lüftungsrate von ca. 6,8 m³/h [Kubikmeter pro Stunde] wirken. Regelmäßige Leckraten eines Heizgerätes können bei einem Heizgerät (Brennkammer, Abgasrohr) in einem Bereich von 0,6 m³/h und bei einer Abgasanlage bei 0,011 m³/h liegen. Daneben kann auch, beispielsweise durch (fertigungs- oder verschleißbedingte) Toleranzen des Gasventils, ein Verschieben des Verbrennungsluftverhältnisses (Lambda, Luftzahl) in Richtung der stöchiometrischen Verbrennung führen, die zu einer vermehrten Entstehung von Kohlenstoffmonoxid bei der Verbrennung beitragen und damit den Anteil desselben im Abgas steigern kann. Versuche haben gezeigt, dass bei einer zumindest teilweisen Kumulation oben genannter Faktoren die Kohlenstoffmonoxidkonzentration in einem Raum über einen vorgegebenen Grenzwert und auf mehr als 650 ppm ansteigen kann.

Die Erfindung schlägt insbesondere vor, nach (andauerndem oder kontinuierlichen, gegebenenfalls mit einer Unterbrechung) Betreiben des Heizgerätes mit einer Leistung, die größer einer (vorgegebenen) Leistungsgrenze ist, und zwar für eine Zeitdauer, die größer einer Grenzzeitdauer ist und innerhalb eines vorgegebenen und unmittelbar zurückliegenden Vergleichszeitraumes liegt, von einem möglichen kritischen Anstieg der Konzentration von Kohlenstoffmonoxid im Raum auszugehen. Ist diese vordefinierte Situation erreicht, wird die Leistung des Heizgerätes (automatisch, und insbesondere ohne weitere Prüfung der tatsächlichen Konzentration von Kohlenstoffmonoxid im Raum) auf eine vorgegebene geminderte Leistung gesenkt. Mit anderen Worten kann der Vergleichszeitraum als unmittelbar zurückliegendes Zeitfenster verstanden werden. Bei Betreiben des Heizgerätes oberhalb einer Leistungsgrenze für eine Zeitdauer, die größer als die Grenzzeitdauer ist, wird von einem Risiko einer erhöhten Kohlenstoffmonoxidkonzentration ausgegangen

Gemäß einer einfachen Ausgestaltung kann auch lediglich ein zurückliegendes zusammenhängendes Betreiben des Heizgerätes oberhalb der Leistungsgrenze betrachtet werden. In diesem Fall wäre der Vergleichszeitraum (zeitlich) gleich der Grenzzeitdauer. Diese Ausgestaltung ist einfach umzusetzen, es kann jedoch ein kurzzeitiges Ausschalten des Heizgerätes zu einem erneuten Beginn des Vergleichszeitraumes bzw. der erfassten Zeitdauer führen.

Durch ein Betreiben des Heizgerätes mit einer geminderten Leistung kann sichergestellt werden, dass die Konzentration von Kohlenstoffmonoxid im Raum nicht weiter ansteigt. Die geminderte Leistung kann somit derart gewählt werden, dass ein Massestrom leckagebedingt austretenden Kohlenstoffmonoxids geringer als der Massestrom des von der Raumlüftung abtransportierten Kohlenstoffmonoxids liegt. Derartig hohe Leistungen werden von Heizgeräten in der Regel nur in Verbindung mit der Warmwasserbereitstellung erbracht. Das Mindern der Leistung des Heizgerätes auf die geminderte Leistung kann dabei vom Nutzer kaum wahrgenommen werden, so dass mögliche Komforteinbußen durch die Erfindung sehr begrenzt erscheinen.

Der vorgegebenen Werte Vergleichszeitraum, Grenzzeitdauer, Leistungsgrenze und geminderte Leistung können somit in Anbetracht des konkreten Heizgeräts bzw. Heizgerätetyps und dessen Toleranzen bzw. Leckagen sowie dem Aufstellraum, insbesondere dessen Größe und Lüftungsrate, ab und können im Vorfeld anhand von Versuchen ermittelt werden.

Beispielhaft können Grenzzeitdauer und Vergleichszeitraum in einem Bereich von 0,5 h [Stunden] bis 4 h liegen, insbesondere in einem Bereich von 1 h bis 3 h. Dabei ist die Grenzzeitdauer geringer zu wählen als der Vergleichszeitraum um ein kurzzeitiges Unterschreiten der Leistungsgrenze abzufangen.

Gemäß einer Ausgestaltung kann die Leistungsgrenze und die vorgegebene geminderte Leistung in einem Bereich von 60 Prozent bis 90 Prozent der Nennleistung des Heizgerätes liegen.

Gemäß einer Ausgestaltung können Vergleichszeitraum, Grenzzeitdauer, Leistungsgrenze und/ oder geminderte Leistung über eine Eingabeeinrichtung am Heizgerät oder über ein mit dem Heizgerät verbundenes Eingabegerät eingegeben werden. Ein mit dem Heizgerät verbundenes Eingabegerät kann dabei über eine kabelgebundene oder Funk- bzw. Netzwerkverbindung an das Heizgerät gekoppelt und beispielsweise ein mobiles Endgerät und/ oder ein Computer sein.

Gemäß einer Ausgestaltung kann auch eine Raumgröße als Fläche oder Raumvolumen und gegebenenfalls eine Lüftungsrate dem Heizgerät eingegeben werden, und dieses bestimmt anhand der Angaben selbst (näherungsweise) geeignete Werte für Vergleichszeitraum, Grenzzeitdauer, Leistungsgrenze und/ oder geminderte Leistung.

Nach einem weiteren Aspekt wird auch ein Heizgerät vorgeschlagen, eingerichtet zur Verbrennung eines kohlenstoffhaltigen Brennstoffes und aufweisend Mittel zur Durchführung eines hier vorgeschlagenen Verfahrens. Das Heizgerät kann insbesondere ein Regel- und Steuergerät umfassen, dass die Verbrennungsprozesse und Modulation des Heizgerätes regelt und steuert. Das Regel- und Steuergerät legt somit eine aktuelle Leistung des Heizgerätes zu jedem Zeitpunkt vor und es kann somit ein hier vorgeschlagenes Verfahren ausführen. Auf einem Speicher des Regel- und Steuergeräts können dabei für die Durchführung eines hier vorgeschlagenen Verfahrens notwendige Parameter hinterlegt sein, insbesondere ein Vergleichszeitraum, eine Grenzzeitdauer, eine Leistungsgrenze und/ oder eine geminderte Leistung.

Nach einem weiteren Aspekt wird auch ein Computerprogramm vorgeschlagen, welches zur (zumindest teilweisen) Durchführung eines hier vorgestellten Verfahrens auf einem hier vorgeschlagenen Heizgerät eingerichtet ist. Dies betrifft mit anderen Worten insbesondere ein Computerprogramm (-produkt), umfassend Befehle, die bei der Ausführung des Programms durch einen Computer, diesen veranlassen, ein hier vorgeschlagenes Verfahren auszuführen. Das Computerprogramm kann insbesondere auf einem Regel- und Steuergerät eines hier vorgeschlagenen Heizgerätes durchgeführt werden.

Nach einem weiteren Aspekt wird auch ein computerlesbares Speichermedium vorgeschlagen auf dem ein hier vorgeschlagenes Computerprogramm gespeichert ist.

Die im Zusammenhang mit dem Verfahren erörterten Details, Merkmale und vorteilhaften Ausgestaltungen können entsprechend auch bei dem hier vorgestellten Heizgerät, dem Computerprogramm und/ oder dem computerlesbaren Speicherträger auftreten und umgekehrt. Insoweit wird auf die dortigen Ausführungen zur näheren Charakterisierung der Merkmale vollumfänglich Bezug genommen.

Hier werden somit ein Verfahren zur Minderung der Kohlenstoffmonoxid-Emissionen eines Heizgerätes, ein Heizgerät, ein Computerprogramm und ein Speichermedium angegeben, welche die mit Bezug auf den Stand der Technik geschilderten Probleme zumindest teilweise lösen. Insbesondere tragen das Verfahren, das Heizgerät und das Computerprogramm dazu bei, ein Auftreten von kritischen Konzentrationen von Kohlenstoffdioxid in einem (Auf-stell-)Raum eines Heizgerätes zu verhindern. Mögliche verfahrensbedingte Komforteinbußen für Nutzer können vorteilhaft in einem kaum oder nicht wahrnehmbaren Bereich gehalten werden.

Zudem kann die Erfindung ohne bauliche Veränderungen an einem Heizgerät umgesetzt werden und ist somit auch für eine Nachrüstung an bestehenden Heizgeräten hervorragend geeignet.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: ein hier vorgeschlagenes Heizgerät in einem Raum, und
Fig. 2 und Fig. 3: Parameterverläufe, die sich bei Durchführung eines hier vorgeschlagenen Verfahrens einstellen können.

Fig. 1 zeigt beispielhaft und schematisch ein hier vorgeschlagenes Heizgerät 1 einem Raum 2. Der Raum hat eine Raumlüftung 3, die beispielhaft einen Luftaustausch von ca. 6,8 m³/h [Kubikmeter pro Stunde] bewirken kann. Das Heizgerät 1 kann eine Gemischzuführung 4 umfassend eine Verbrennungsluftzuführung und eine Brennstoffzuführung aufweisen und eine Brennkammer 5 mit einem Brenner. Der Brennkammer 5 nachgeordnet kann ein Abgaskanal 6 aus dem Heizgerät 1 führen und mit einer Abgasanlage 7 verbunden sein.

Das Heizgerät 1, insbesondere Brennkammer 5 und Abgaskanal 6, kann beispielhaft eine Leckageströmung 8 von 0,6 m³/h und die Leckageströmung 9 der Abgasanlage kann gleichfalls beispielhaft 0,011 m³/h betragen. Die Leckageströmungen 8, 9 von Heizgerät 1 und Abgasanlage 7 können eine Kohlenstoffmonoxidkonzentration von 890 ppm bei Nennleistung 10 des Heizgerätes 1 aufweisen. Bei einer geminderten Leistung 17 von 87,5 % [Prozent] kann die Kohlenstoffmonoxidkonzentration in den Leckageströmungen 8, 9 auf 650 ppm absinken.

Fig. 2 zeigt beispielhaft und schematisch die Leistung Q gegeben in kW [Kilowatt] des Heizgerätes 1 bei Durchführung eines hier vorgeschlagenen Verfahrens. Zu einem ersten Zeitpunkt 16 kann eine Leistungsgrenze 11 (die hier gleich einer geminderten Leistung 17 ist) überschritten werden. Nach Ablauf eine Grenzzeitdauer 12 von 1,5 h, in der das Heizgerät 1 mit Nennleistung 10 und damit über der Leistungsgrenze 11 betrieben wurde, kann verfahrensgemäß die Leistung des Heizgerätes 1 auf die geminderte Leistung 11 gesenkt werden. Im Beispiel kann die Nennleistung 10 des Heizgerätes 1 24 kW und die geminderte Leistung 17 21 kW betragen.

Fig. 3 zeigt beispielhaft einen ersten Verlauf 13 und einen zweiten Verlauf 15 der Konzentration von Kohlenstoffmonoxid im Raum 2. Der erste Verlauf 13 kann bei einem Betreiben des Heizgerätes 1 ohne Durchführung eines hier vorgeschlagenen Verfahrens und der zweite Verlauf 15 mit Durchführung eines hier vorgeschlagenen Verfahrens auftreten. Erkennbar kann die Konzentration von Kohlenstoffmonoxid bei Verlauf 2 unterhalb eines Grenzwertes 14 von 55 ppm gehalten werden, hingegen wird dieser Grenzwert nach ca. 2h Stunden durch den ersten Verlauf 13 deutlich überschritten.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

### Bezugszeichenliste

- 1: Heizgerät
- 2: Raum
- 3: Raumlüftung
- 4: Gemischzuführung
- 5: Brennkammer
- 6: Abgaskanal
- 7: Abgasanlage
- 8: Leckageströmung Heizgerät
- 9: Leckageströmung Abgasanlage
- 10: Nennleistung
- 11: Leistungsgrenze
- 12: Grenzzeitdauer
- 13: erster Verlauf
- 14: Grenzwert
- 15: zweiter Verlauf
- 16: erster Zeitpunkt
- 17: geminderte Leistung

## Patentansprüche

1. Verfahren zur Minderung der Kohlenstoffmonoxid-Emissionen eines Heizgerätes (1), das zur Verbrennung eines kohlenstoffhaltigen Brennstoffes eingerichtet ist, wobei eine Zeitdauer eines Überschreitens einer vorgegebenen Leistungsgrenze (11) durch das Heizgerät (1) innerhalb eines unmittelbar zurückliegenden, vorgegebenen Vergleichszeitraumes erfasst wird und bei einem Überschreiten einer vorgegebenen Grenzzeitdauer (12) die Leistung des Heizgerätes (1) auf eine vorgegebene geminderte Leistung (17) gesenkt wird.

2. Verfahren nach Anspruch 1, wobei die Grenzzeitdauer (12) und der Vergleichszeitraum gleich sind.

3. Verfahren nach einem der vorangehenden Ansprüche, wobei der Vergleichszeitraum und die Grenzzeitdauer (12) in einem Bereich von 30 Minuten bis 2 Stunden liegen.

4. Verfahren nach einem der vorangehenden Ansprüche, wobei die Leistungsgrenze (11) und die vorgegebene geminderte Leistung (17) in einem Bereich von 60 Prozent bis 95 Prozent einer Nennleistung (10) des Heizgerätes liegen.

5. Verfahren nach einem der vorangehenden Ansprüche, wobei der Vergleichszeitraum, die Grenzzeitdauer (12),die Leistungsgrenze (11) und/ oder die geminderte Leistung (17) über eine Eingabeeinrichtung am Heizgerät (1) oder über ein mit dem Heizgerät (1) verbundenes Eingabegerät eingestellt werden.

6. Heizgerät (1), eingerichtet zur Verbrennung eines kohlenstoffhaltigen Brennstoffes, umfassend Mittel zur Durchführung eines Verfahrens nach einem der vorangehenden Ansprüche.

7. Computerprogramm umfassend Befehle, die ein Heizgerät (1) nach Anspruch 6 dazu veranlassen, ein Verfahren nach einem der Ansprüche 1 bis 5 auszuführen.

8. Computerlesbares Speichermedium, auf dem ein Computerprogramm nach Anspruch 7 gespeichert ist.

## Claims

1. Method for reducing carbon monoxide emissions from a heating appliance (1) which is designed to burn a carbon-containing fuel, wherein a period of time during which the heating appliance (1) exceeds a predetermined power limit (11) is recorded within an immediately preceding, predetermined reference period, and wherein, if a predetermined limit period (12) is exceeded, the power of the heating appliance (1) is reduced to a predetermined reduced output (17).

2. Method according to claim 1, wherein the limit time period (12) and the comparison period are the same.

3. Method according to one of the preceding claims, wherein the comparison period and the limit time period (12) are in a range from 30 minutes to 2 hours.

4. Method according to one of the preceding claims, wherein the power limit (11) and the predetermined reduced power (17) are in a range from 60 per cent to 95 per cent of a nominal power (10) of the heating appliance.

5. Method according to one of the preceding claims, wherein the comparison period, the limit time period (12), the power limit (11) and/or the reduced power (17) are set via an input device on the heating appliance (1) or via an input device connected to the heating appliance (1).

6. Heating appliance (1) designed to burn a carbon-containing fuel, comprising means for carrying out a process according to one of the preceding claims.

7. Computer programme comprising instructions that cause a heating appliance (1) according to claim 6 to perform a method according to one of claims 1 to 5.

8. Computer-readable storage medium on which a computer programme according to claim 7 is stored.

## Revendications

1. Procédé destiné à la réduction des émissions de monoxyde de carbone d'un appareil de chauffage (1) qui est conçu pour la combustion d'un combustible contenant du carbone, dans lequel une durée pendant laquelle l'appareil de chauffage (1) dépasse une limite de puissance (11) prédéfinie est détectée au cours d'une période de comparaison prédéfinie immédiatement antérieure et, en cas de dépassement d'une durée limite (12) prédéfinie, la puissance de l'appareil de chauffage (1) est réduite à une puissance réduite (17) prédéfinie.

2. Procédé selon la revendication 1, dans lequel la durée limite (12) et la période de comparaison sont identiques.

3. Procédé selon l'une quelconque des revendications précédentes, dans lequel la période de comparaison et la durée limite (12) se situent dans une plage de 30 minutes à 2 heures.

4. Procédé selon l'une quelconque des revendications précédentes, dans lequel la limite de puissance (11) et la puissance réduite (17) prédéfinie se situent dans une plage de 60 pour cent à 95 pour cent d'une puissance nominale (10) de l'appareil de chauffage.

5. Procédé selon l'une quelconque des revendications précédentes, dans lequel la période de comparaison, la durée limite (12), la limite de puissance (11) et/ou la puissance réduite (17) sont réglées par le biais d'un dispositif de saisie au niveau de l'appareil de chauffage (1) ou par l'intermédiaire d'un appareil de saisie relié à l'appareil de chauffage (1).

6. Appareil de chauffage (1) conçu pour la combustion d'un combustible contenant du carbone, comprenant des moyens destinés à la mise en œuvre d'un procédé selon l'une quelconque des revendications précédentes.

7. Programme informatique comprenant des instructions qui amènent un appareil de chauffage (1) selon la revendication 6 à mettre en œuvre un procédé selon l'une quelconque des revendications 1 à 5.

8. Support de stockage lisible par ordinateur sur lequel un programme informatique selon la revendication 7 est stocké.
